# EUROPÄISCHE PATENTSCHRIFT

(11) **EP 4 386 128 B1**
(45) Veröffentlichungstag und Bekanntmachung des Hinweises auf die Patenterteilung: **02.04.2025**
(21) Anmeldenummer: 23210292.1
(22) Anmeldetag: 16.11.2023
(51) Int. Cl.: D06F 39/08, D06F 39/10

(54) **WASSERFÜHRENDES HAUSHALTSGERÄT**
WATER-BEARING HOUSEHOLD APPLIANCE
APPAREIL MÉNAGER À CIRCULATION D'EAU

(30) Priorität: 16.12.2022 DE 102022213808
(43) Veröffentlichungstag der Anmeldung: 19.06.2024
(73) Patentinhaber: E.G.O. Elektro-Gerätebau GmbH, 75038 Oberderdingen (DE)
(72) Erfinder: Di Maggio, Antonio, 74193 Schwaigern (DE); Schaumann, Uwe, 75038 Oberderdingen (DE)
(74) Vertreter: Patentanwälte Ruff, Wilhelm, Beier, Dauster & Partner mbB

(56) Entgegenhaltungen:
- EP-A1- 2 123 821
- EP-A1- 2 324 751
- EP-A1- 4 086 383
- EP-A2- 2 443 985
- WO-A1-2014/067212
- DE-U1- 202009 004 799
- GB-A- 2 255 709
- US-A1- 2021 071 336

## Beschreibung

### ANWENDUNGSGEBIET UND STAND DER TECHNIK

Die Erfindung betrifft ein wasserführendes Haushaltsgerät, insbesondere eine Waschmaschine, wobei das Haushaltsgerät einen Wasserbehälter mit einem Behandlungsraum darin aufweist und einen Ablauf nach unten, eine Pumpe, einen Filter und eine Wasserführung.

Es ist bekannt aus der DE 10 2020 213 968 B3, Wäsche in einer Waschmaschine mit Wasser nicht über einen voll gefluteten Bottich zu versorgen, sondern Wasser von oben in die Trommel und auf die Wäsche einzubringen.

Aus der DE 10 2021 209 568 A1 ist es bekannt, wie Wasser bei einer Waschmaschine in einen Filter bzw. auf in den Filter angebrachte Siebe aufgebracht werden kann, um eine vorteilhafte Filterfunktion zu erreichen.

Eine weitere Filtervorrichtung für eine Waschmaschine ist aus der DE 10 2019 203 809 B3 bekannt. Diese Filtervorrichtung kann gut rückgespült werden zur Reinigung.

Aus der EP 4 086 383 A1 ist eine Waschmaschine bekannt, die eine Baueinheit aufweist, die unterhalb eines Trommelbehälters mit einer drehbaren Trommel darin nach Art einer Schublade herausziehbar angeordnet ist. In dieser Baueinheit sind eine Pumpe, ein Filter und Ventile angeordnet, die nach Herausziehen der Baueinheit besser erreichbar sind. Um eine wasserführende Verbindung auch beim Herausziehen der Baueinheit zu ermöglichen, kann sie eine flexible, längenveränderliche Wasserleitung aufweisen als Anschluss an einen Ablauf aus dem Trommelbehälter.

Aus der EP 2 123 821 A1 ist eine Waschmaschine bekannt mit einem Trommelbehälter und einer drehbaren Trommel darin, wobei von dem Trommelbehälter ein Ablauf samt Wasserleitung zu einem Filter führt. Mit diesem soll aus dem Trommelbehälter ablaufendes Wasser gefiltert werden. Vor dem Filter ist ein Rückschlagventil in der Leitung vorgesehen, womit verhindert werden soll, dass Wasser in der entgegengesetzten Richtung zurückfließt und somit versetzt mit Verunreinigungen aus dem Filter wieder in den Trommelbehälter und möglicherweise an darin befindliche Wäsche gelangt.

Aus der WO 2014/067212 A1 ist eine nochmals weitere Waschmaschine bekannt, die einen Trommelbehälter mit einer drehbaren Trommel darin aufweist. Unterhalb der Waschmaschine ist eine Vorrichtung zum Wassersparen angeordnet, in der Wasser zwischengespeichert werden kann, welches einem Waschprozess entnommen worden ist. Für einen anderen Waschprozess kann es dann wiederverwendet werden. Dabei sind in einer Wasserleitung von der Waschmaschine nach unten Ventile vorgesehen.

Aus der EP 2 324 751 A1 ist eine Geschirrspülmaschine bekannt, die einen Spülraum aufweist und darunter angeordnet einen Ablauf, Filter und eine Pumpe. Ein Rückschlagventil kann vorgesehen sein, um den Rückfluss von Wasser zu verhindern.

Aus der US 2021/071336 A1 ist eine weitere Maschine bekannt mit einem Trommelbehälter und einer darin angeordneten drehbaren Trommel, welche um eine vertikale Drehachse dreht. Hier ist die gesamte Maschine als eine Art Schublade aus einem Gehäuse nach vorne herausziehbar, um dann von oben beladen zu werden. Anstelle einer Waschfunktion kann auch eine Trockenfunktion oder eine Schleuderfunktion vorgesehen sein. Wasserleitungen als Anschluss sind als Flex-Leitungen nach Art eines Faltenbalgs ausgebildet.

Aus der DE 20 2009 004 799 U1 ist eine Spülmaschine bekannt, die eine Auszugseinheit als Geschirrkorb und/oder als Spülkasten nach Art einer Schublade aufweist. Sie ist horizontal nach vorne aus einem Gehäuse oder einem Korpus herausziehbar und kann somit leicht von oben beladen werden. Eine Ablaufleitung zu einem Abwasserrohr kann als Teleskop-Leitung ausgebildet sein.

Aus der GB 2 255 709 A ist eine Spülmaschine bekannt mit einem Behandlungsraum, unter dem Funktionseinheiten in einer Art Schublade angeordnet sein können, welche unter dem Behandlungsraum herausgezogen werden kann. Ein Wasseranschluss erfolgt über einen flexiblen Schlauch, der das Herausziehen ermöglicht.

Aus der EP 2 443 985 A2 geht eine Spülmaschine hervor, die hinter einem Ablauf eine Filteranordnung aufweist. So sollen Verunreinigungen aus dem austretenden Wasser gesammelt werden für eine bessere und leichtere Entsorgung.

### AUFGABE UND LÖSUNG

Der Erfindung liegt die Aufgabe zugrunde, ein eingangs genanntes wasserführendes Haushaltsgerät zu schaffen, mit dem Probleme des Standes der Technik gelöst werden können und es insbesondere möglich ist, den Aufbau eines solchen Haushaltsgeräts relativ einfach und praxistauglich sowie montagefreundlich und reparaturfreundlich zu gestalten, wobei auch gewünschte Funktionen innerhalb des Haushaltsgeräts realisiert werden können.

Gelöst wird diese Aufgabe durch ein wasserführendes Haushaltsgerät mit den Merkmalen des Anspruchs 1. Vorteilhafte sowie bevorzugte Ausgestaltungen der Erfindung sind Gegenstand der weiteren Ansprüche und werden im Folgenden näher erläutert. Der Wortlaut der Ansprüche wird durch ausdrückliche Bezugnahme zum Inhalt der Beschreibung gemacht.

Das wasserführende Haushaltsgerät weist einen Wasserbehälter auf, im Fall einer Waschmaschine häufig als sogenannter Bottich bezeichnet. In dem Wasserbehälter befindet sich ein Behandlungsraum, üblicherweise bei einer Waschmaschine die sogenannte Trommel, die mittels eines Antriebsmotors gedreht werden kann. Der Wasserbehälter weist einen Ablauf nach unten auf, um Wasser ablaufen lassen zu können. Vorteilhaft weist der Wasserbehälter, insbesondere zusammen mit dem Behandlungsraum, eine Vorrichtung auf, um Wasser auf in dem Behandlungsraum angeordnete Gegenstände wie beispielsweise Wäsche bringen zu können von oben. Dem Ablauf nach unten ist eine Pumpe nachgeschaltet, wobei zwischen dem Ablauf und der Pumpe ein Filter angeordnet ist. Dies weist den Vorteil auf, dass gröbere Gegenstände aus ablaufendem Wasser, die die Pumpe beschädigen könnten, herausgefiltert werden können. Des Weiteren weist das wasserführende Haushaltsgerät eine Wasserführung auf, welche Wasserleitungen und Ventile umfasst. Auch die Pumpe und der Filter sowie der Ablauf können zu der Wasserführung gezählt werden.

Erfindungsgemäß schließt an den Ablauf eine flexible bzw. biegbare Flex-Leitung an, die wasserführend ist. Diese Flex-Leitung verläuft in einem Winkel zwischen 15° und 0° zur Vertikalen von dem Ablauf nach unten, der vorteilhaft im Wesentlichen senkrecht angeordnet ist. An dieser Flex-Leitung schließt eine längenveränderbare Teleskop-Leitung an, wobei diese wiederum zu dem vorgenannten Filter führt. Die Teleskop-Leitung verläuft im Wesentlichen horizontal bzw. in einem Winkel zwischen 0° und 20° zur Horizontalen. Zwischen der Teleskop-Leitung und dem Filter ist ein Ablauf-Ventil angeordnet, das vorzugsweise als schließbares Ventil ausgebildet ist, alternativ auch als einfaches Rückschlagventil. Dies wird nachfolgend noch näher erläutert. Hinter dem Ablauf-Ventil wiederum ist der Filter angeordnet, so dass mittels des Ablaufs-Ventils ein Wasserfluss zu dem Filter möglicherweise eingestellt oder gestoppt werden kann. Vorteilhaft ist der Filter kurz hinter dem Ablauf-Ventil angeordnet, besonders vorteilhaft mit einem Abstand von weniger als 10 cm oder sogar weniger als 5 cm.

Durch die flexible Flex-Leitung kann die nachfolgende Wasserführung bewegt werden, beispielsweise in einem vorgenannten Funktionsmodul angeordnet sein und herausziehbar sein, sodass hier bei ein gewissen Bewegungsspielraum gegeben ist. Dies ist gerade im Zusammenspiel mit der Teleskop-Leitung von Vorteil, sodass diese leicht teleskopierbar ist. Des Weiteren kann so ein Bewegungsspielraum für den Wasserbehälter aufgrund dessen üblicher federnder Aufhängung ermöglicht werden. Die Flex-Leitung ermöglicht gewisse Bewegungen bzw. eine Toleranz, insbesondere sowohl für den Wasserbehälter als auch für die Teleskop-Leitung.

In vorteilhafter Ausgestaltung der Erfindung kann das Ablauf-Ventil zwischen der Teleskop-Leitung und dem Filter derart angeordnet sein, dass das Ablauf-Ventil nach Lösen der Teleskop-Leitung von dem Filter von außen zugänglich ist, also für eine Reinigung, Wartung, Reparatur oder für einen Austausch. Dies ermöglicht einen praxistauglichen und ressourcenschonenden Betrieb des Haushaltgeräts. Des Weiteren ist durch die Teleskop-Leitung, insbesondere auch durch die Flex-Leitung, ein Bewegen des Ablauf-Ventils aus dem Haushaltsgerät heraus, vorteilhaft mit einer vorgenannten Lösung mit einem bewegbaren Funktionsmodul, möglich und hilfreich. Dies erhöht die Zugänglichkeit des Ablauf-Ventils stark, sodass es besonders gut gewartet und/oder gereinigt und/oder repariert werden kann.

In weiterer vorteilhafter Ausgestaltung der Erfindung kann vorgesehen sein, dass das Ablauf-Ventil bzw. zumindest ein Ventilsitz davon am Ende der Teleskop-Leitung und hin zu dem Filter angeordnet ist. So wird quasi automatisch erreicht, dass das Ablauf-Ventil nach Lösen oder Trennen der Teleskop-Leitung von dem Filter zugänglich ist. Des Weiteren kann das Ablauf-Ventil auch dazu ausgebildet sein, die Verbindung zwischen Teleskop-Leitung und Filter zu bilden, so dass separate Verbindungsmittel wie Kupplungen odgl. entfallen können oder in das Ablauf-Ventil oder in die Teleskop-Leitung integriert werden können.

In vorteilhafter Ausgestaltung der Erfindung können die Teleskop-Leitung, das Ablauf-Ventil, der Filter und die Pumpe in einem Funktionsmodul angeordnet sein, welches selbstständig bzw. als eigenständig handhabbare bewegbare Baueinheit ausgebildet ist. So kann sie beispielsweise bei einer Montage vormontiert und leichter gesamthaft in das Haushaltsgerät eingebaut werden. Auf ähnliche Weise kann sie leicht daraus entnommen werden. Diese Baueinheit kann vorteilhaft im unteren Bereich des wasserführenden Haushaltsgeräts unterhalb des Wasserbehälters und des Behandlungsraums angeordnet sein. Dabei kann die Flex-Leitung mit einem Ende der Teleskop-Leitung verbunden sein, sodass die beiden direkt ineinander übergehen. Dabei kann dieses Ende der Teleskop-Leitung zur Flex-Leitung hin bei Bewegung des Funktionsmoduls weitgehend unbewegt bleiben, so dass sich die Länge der Teleskop-Leitung verändert und das andere Ende bewegt, und zwar mit dem Funktionsmodul mit.

In weiterer Ausgestaltung der Erfindung kann vorgesehen sein, dass das Funktionsmodul nach vorne aus dem Haushaltsgerät heraus bewegt werden kann, vorzugsweise horizontal heraus bewegbar ist. Dabei kann es insbesondere herausziehbar sein, wofür eine entsprechende Schienenführung vorgesehen sein kann um das Funktionsmodul mit der Schienenführung in dem Haushaltsgerät zu lagern. Dabei kann vorzugsweise das Funktionsmodul so ausgebildet sein, dass es mindestens zu 50% seiner Länge in einer Zugrichtung herausgezogen werden kann.

In Ausbildung der Erfindung kann das Ablauf-Ventil in einer eigenen Ventil-Baueinheit vorgesehen sein, die selbstständig eingebaut und auch ausgebaut bzw. entfernt werden kann, sodass sie zwischen der Teleskop-Leitung und dem Filter angeordnet ist. Dabei ist vorteilhaft vorgesehen, dass die Ventil-Baueinheit nicht von außen sichtbar und somit auch nicht zugänglich ist, wenn die Teleskop-Leitung an den Filter verbunden ist. So kann die Ventil-Baueinheit auch wasserdicht eingebaut sein.

In vorteilhafter Ausbildung der Erfindung kann das Ablauf-Ventil als ein kraftbelastetes selbstschließendes Rückschlag-Ventil ausgebildet sein. Es weist bevorzugt einen Schließkörper auf, der für eine Geschlossen-Position mittels einer Kraft gegen einen Ventilsitz in einer Richtung entgegen einem Wasserfluss aus dem Behandlungsraum und aus der Teleskopleitung in den Filter hinein gedrückt sein kann. Diese Kraft kann eine separat erzeugte Kraft sein, beispielsweise mittels einer Feder oder eines Aktors, alternativ kann es eine konstruktiv erzeugte Kraft sein. Schließlich ist es auch noch möglich, dass diese Kraft durch das Gewicht des Schließkörpers selbst erzeugt ist, insbesondere wenn der Schließkörper als eine Art Ventilklappe sozusagen schräg verlaufend angebracht bzw. gelagert ist. Dann das Rückschlag-Ventil mit dem Schließkörper derart ausgebildet und gelagert ist, dass der Schließkörper in der Geschlossen-Position alleine aufgrund der Schwerkraft gegen den Ventilsitz gedrückt ist, um das Rückschlag-Ventil zu schließen. Vorteilhaft ist eine Drehachse bzw. Drehwelle der Ventilklappe oberhalb der Ventilklappe angeordnet ist, wobei insbesondere die gesamte Ventilklappe darunter angeordnet ist.

Das Ablauf-Ventil kann einen Aktor aufweisen, der vorzugsweise als Elektromotor oder als Elektromagnet ausgebildet sein kann. Dabei weist das Ablauf-Ventil eine von dem Aktor bewegbare Ventilklappe und einen Ventilsitz auf.

In alternativer Ausgestaltung kann der Schließkörper in der Geschlossen-Position federkraftbelastet sein, wofür eine federnd ausgebildete Lagereinrichtung für den Schließkörper vorgesehen sein kann. Alternativ kann einfach eine separate Feder an dem Schließkörper anliegen und ihn gegen den Ventilsitz drücken. Wenn Wasser aus dem Wasserbehälter durch den Ablauf abfließen soll, so kann dessen Druck bzw. Gewichtskraft ausreichen, den Schließkörper gegen die Kraft der Feder aufzudrücken, um das Wasser hindurch zu lassen zum Leeren des Wasserbehälters und auch des Ablaufs, insbesondere auch der Flex-Leitung und der Teleskop-Leitung. Ein solches möglichst vollständiges Entleeren dient dazu, hygienische Probleme mit verbliebenem bzw. Restwasser zu vermeiden.

Allgemein kann vorgesehen sein, dass die Ventilklappe und/oder der Ventilsitz in einer Ebene verlaufen, die in einem Winkel zwischen 10° und 45° zur Vertikalen steht. Sie verläuft also eher aufrecht.

In Ausgestaltung der Erfindung können der Schließkörper bzw. eine vorgenannte Ventilklappe gerundet ausgebildet sein, vorzugsweise sogar kreisrund. So kann ein Ventil einfach ausgebildet sein und in eine üblicherweise rund ausgebildete Leitung, insbesondere die Teleskop-Leitung, integriert sein.

In weiterer Ausbildung der Erfindung können die Ventilklappe und/oder der Ventilsitz elastisch ausgebildet sein. Dies kann insbesondere durch Formgestaltung und/oder Materialwahl erfolgen, vorzugsweise durch einen elastischen Kunststoff oder Gummi.

In vorteilhafter Ausbildung der Erfindung ist die Flex-Leitung als Leitung in Form eines sogenannten Faltenbalgs ausgebildet. Eine solche als Faltenbalg ausgebildete Leitung weist die gewünschte Flexibilität bzw. Bewegbarkeit auf, und zwar sowohl entlang ihrer Längsrichtung als auch in Richtung quer dazu.

Bei der Erfindung besteht die Teleskop-Leitung aus mehreren Einzel-Leitungen. Dabei sind die Einzel-Leitungen für sich starr ausgebildet und weisen unterschiedliche Durchmesser auf, damit sie ineinandergesteckt werden können, um so die Teleskop-Leitung für die Längenveränderbarkeit zu bilden. Dabei kann vorteilhaft eine Dichtung zwischen zwei Einzel-Leitungen an einer äußeren Einzel-Leitung angeordnet bzw. befestigt sein, die eine innere Einzel-Leitung aufnimmt und gegenüber dieser mittels der Dichtung abgedichtet ist. Eine solche Dichtung kann ein eingelegter Dichtungsring sein, alternativ kann sie an einer der beiden Einzel-Leitungen angebracht bzw. eingespritzt sein. Bevorzugt weist eine Teleskop-Leitung genau zwei, drei oder vier Einzel-Leitungen auf.

Diese und weitere Merkmale gehen außer aus den Ansprüchen auch aus der Beschreibung und den Zeichnungen hervor, wobei die einzelnen Merkmale jeweils für sich alleine oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in einzelne Abschnitte und Zwischen-Überschriften beschränkt die unter diesen gemachten Aussagen nicht in ihrer Allgemeingültigkeit.

### KURZBESCHREIBUNG DER ZEICHNUNGEN

Ausführungsbeispiele der Erfindung sind in den Zeichnungen schematisch dargestellt und werden im Folgenden näher erläutert. In den Zeichnungen zeigen:
- Fig. 1: eine Vorderansicht einer Waschmaschine als erfindungsgemäßes wasserführendes Haushaltsgerät,
- Fig. 2: eine Innenansicht von der Seite sauf die Waschmaschine aus Fig. 1,
- Fig. 3: eine Ansicht von vorne auf den Bauraum unter einem Bottich der Waschmaschine mit einer Faltenbalg-Leitung am Ablauf aus dem Bottich, die zu einer Teleskop-Leitung hin zu dem Filter führt,
- Fig. 4: eine vereinfachte Darstellung der Faltenbalg-Leitung samt verstellbarer Teleskop-Leitung hin zu dem Filter,
- Fig. 5: eine Schnittdarstellung des Übergangs der Teleskop-Leitung in ein Gehäuse des Filters mit als Rückschlagventil ausgebildetem integriertem Ablauf-Ventil,
- Fig. 6: eine weitere Schnittdarstellung des in Fig. 4 gezeigten Übergangs mit anderer Schnittperspektive,
- Fig. 7: eine Darstellung ähnlich Fig. 5 mit etwas höher angesetztem Schnitt und Blick auf das Ablauf-Ventil, und
- Fig. 8: eine nochmals weitere Darstellung der Anordnung des Ablauf-Ventils.

### DETAILLIERTE BESCHREIBUNG DER AUSFÜHRUNGSBEISPIELE

In der Fig. 1 ist eine erfindungsgemäße Waschmaschine 11 als erfindungsgemäßes wasserführendes Haushaltsgerät in einer Ausgestaltung der Erfindung dargestellt in Vorderansicht. Die Waschmaschine 11 weist ein Gehäuse 12 auf, an dem links oben eine übliche Schublade 18 vorgesehen ist. Diese Schublade 18 kann herausgezogen werden, damit Waschmittel, Weichspüler und sonstige Reinigungsmittel oder Zusatzstoffe für einen Waschvorgang manuell pro Waschvorgang hinzugegeben werden können. Rechts oben an einer Vorderseite 16 weist die Waschmaschine 11 eine vorteilhaft üblich ausgebildete Bedieneinrichtung 22 auf, mittels der eine Bedienperson den Waschvorgang steuern oder Vorgaben machen kann. Des Weiteren können Informationen für die Bedienperson angezeigt werden.

Ein vorgenanntes Funktionsmodul 30 ist rechts unten an der Waschmaschine 11 angeordnet und weist eine Frontblende 31 an der Vorderseite auf. Ähnlich wie dies für die Schublade 18 im Stand der Technik bekannt ist, kann sich auch die Frontblende 31 bündig und angepasst in die Vorderseite 16 einfügen. Sie weist eine Griffeinrichtung odgl. auf, um sie herauszuziehen. Darüber ist eine Tür 12' zu einer Trommel 15 angeordnet.

In der seitlichen Darstellung der Waschmaschine 11 gemäß Fig. 2 ist zu sehen, dass hinter der Tür 12' eine Trommelaufnahme 14 als Wasserbehälter mit der drehbaren Trommel 15 darin vorgesehen ist, wobei hier eine übliche Dichtung D vorgesehen ist. Die Trommel 15 wird von einem Antriebsmotor 28 angetrieben. Vorne nahe der Tür 12' ist an einer Dichtung für die Trommel 15 eine Einspritzdüse 26 als vorgenannte Düse bzw. als Wasserauslass vorgesehen, die in die Trommel 15 weist bzw. reicht. Derartige Einspritzdüsen 26 sind bekannt von sogenannten Umflut-Waschmaschinen. Durch sie kann Wasser, das mittels einer Umwälz-Leitung 54 herangeführt wird, in die Trommelaufnahme 14 und vor allem auf Wäsche in der Trommel 15 aufgebracht werden. Dies ist aber aus dem Stand der Technik bekannt und braucht hier nicht weiter ausgeführt zu werden.

Unterhalb der Trommelaufnahme 14 ist das Funktionsmodul 30 angeordnet. Unten von der Trommelaufnahme 14 als Wasserbehälter bzw. von einem Ablauf 51 daran, der als Öffnung oder als kurzer Rohrstutzen ausgebildet sein kann, führt eine Zu-Leitung 52 zu dem Funktionsmodul 30. Das Funktionsmodul 30 weist mehrere Funktionseinheiten auf und ist als eigenständig handhabbare Baueinheit ausgebildet. Es kann, wie nachfolgend noch in mehreren Ausführungen dargestellt wird, bewegt werden, und insbesondere dabei aus der Waschmaschine 11 heraus bewegt werden, entweder teilweise oder weitgehend oder sogar ganz heraus.

Das Funktionsmodul 30 weist eine Umwälzpumpe 33 auf, die als zentraler Bestandteil angesehen werden kann. Wenn diese Umwälzpumpe 33 mit dem Funktionsmodul 30 herausgezogen werden kann, ist sie von außen zugänglich für Reparatur und/oder Wartung. Die Umwälzpumpe 33 kann ausgebildet sein wie zuvor beschrieben und aus dem Stand der Technik bekannt.

Des Weiteren weist das Funktionsmodul 30 ein Pumpenventil 35 auf. Dieses Pumpenventil 35 ist vorteilhaft nahe an der Umwälzpumpe 33 angeordnet, möglicherweise auch direkt daran befestigt oder sogar darin integriert als deren Bestandteil. Zusätzlich zu dem Pumpenventil 35 können noch weitere Ventile oder sonstige Teile oder Module im Funktionsmodul 30 angeordnet sein.

Der Umwälzpumpe 33 ist ein Filter 40 vorgeschaltet. Dieser ist hier nur allgemein schematisch als Filter dargestellt, im Detail ist er in den Fig. 5 und 6 dargestellt. Vorteilhaft führt eine AblaufLeitung in Form der Flex-Leitung 52 in das Funktionsmodul 30 und direkt in den Filter 40. Das dort gefilterte Wasser wird danach weitergeführt, beispielsweise zur Umwälzpumpe 33.

Des Weiteren weist das Funktionsmodul 30 ein Hilfsmodul 45 auf. Dies kann ein beliebiges vorgenanntes Hilfsmodul sein, beispielsweise für eine Dosierung von Waschmittel oder sonstigen Reinigungsmitteln.

Außerdem weist das Funktionsmodul 30 eine Steuerung 48 auf. Diese ist hier mit einem Anschlusskabel 13 verbunden dargestellt. Die Steuerung 48 kann entweder nur für das Funktionsmodul 30 vorgesehen sein, insbesondere für die Umwälzpumpe 33 und das Pumpenventil 35. Sie kann aber auch Steueraufgaben der gesamten Waschmaschine 11 übernehmen, unter Umständen sogar für die Bedieneinrichtung 22.

Des Weiteren kann die Steuerung 48 auch eine Leistungselektronik enthalten. Vorteilhaft enthält sie die Leistungselektronik für zumindest die Umwälzpumpe 33, möglicherweise auch für den Antriebsmotor 28 und die Bedieneinrichtung 22. In extremer Ausgestaltung der Erfindung kann die Steuerung 48 in dem Funktionsmodul 30 sämtliche Intelligenz und sämtliche Leistungselektronik sowie auch Leistungswandlung für die Waschmaschine 11 vornehmen. Da auch die Steuerung 48 durch ihre Anordnung in dem herausziehbaren Funktionsmodul 30 im Reparaturfall gut erreichbar ist, bietet sich dies an. Gestrichelt ist dargestellt, wie das Funktionsmodul 30 mit der Frontblende 31 herausgezogen sein kann. Ein Auszug ist hier mit etwa 60 % dargestellt.

Eine Frischwasser-Leitung 58 führt von hinten in die Waschmaschine 11 bzw. in deren Gehäuse 12 hinein. Sie geht an das Funktionsmodul 30, vorteilhaft direkt und wie hier dargestellt. Der Zulauf von Frischwasser kann intern gesteuert werden, beispielsweise über ein Ventil ähnlich dem Pumpenventil 35, das im Funktionsmodul 30 angeordnet ist. Fluidleitungen bzw. eine Fluidführung zwischen den einzelnen Funktionseinheiten innerhalb des Funktionsmoduls 30 sind hier nicht dargestellt, aber leicht vorstellbar.

Allgemein wird das Funktionsmodul 30 bevorzugt auch deswegen so weit unten in der Waschmaschine angeordnet, da dann Wasser bzw. Waschwasser aus der Trommel 15 bzw. der Trommelaufnahme 14 heraus durch zumindest einen Teil des Filters 40 von alleine bzw. selbsttätig aufgrund der Schwerkraft ablaufen kann. Dies ist vorteilhaft für eine Wasserführung und vor allem für ein mögliches hygienisches Konzept.

In der Fig. 3 ist eine Ansicht schräg von vorne in die Waschmaschine 11 ähnlich Fig. 1 und 2 dargestellt. Unten an der Trommelaufnahme 14, die nach vorne zu die Dichtung D aufweist, ist ein Ablauf 51 vorgesehen, vorteilhaft einfach als Öffnung. An diesen schließt eine Flex-Leitung 52 an, die nach Art eines Faltenbalgs ausgebildet ist. Dies bedeutet, dass sie einerseits abgedichtet Wasser führen kann, andererseits kann sie in gewissem Maß in alle Richtungen Bewegungen ausgleichen und ihre Länge anpassen. Die Flex-Leitung 52 ist auch so ausgebildet, dass, wenn sie wie dargestellt aufrecht in einem Winkel von etwa 8° zur Vertikalen angeordnet ist, sich kein stehendes Wasser in ihr sammeln kann bzw. kein Wasserreservoir gefüllt bleiben kann. Dies ist für die vorgenannten gewünschten hygienischen Bedingungen von großer Bedeutung. Des Weiteren kann diese Flex-Leitung 52 Bewegungen der üblicherweise gefedert aufgehängten Trommelaufnahme 14 mit der Trommel 15 darin ausgleichen. Gleichzeitig ist zu sehen, dass sie relativ kurz ist, und auf dieser geringeren Länge weist sie größere Flexibilität und somit bessere Einsetzbarkeit auf als ein Schlauch, selbst wenn dieser flexibel ist. Ein in Windungen geführter Schlauch hätte dann wieder den Nachteil, dass er zum Einen keinen großen Durchmesser aufweisen kann und sich zum Anderen hier möglicherweise Wasser sammeln kann.

Die Flex-Leitung 52 führt, wie vor allem auch aus der nachfolgend dargestellten schematischen Fig. 4 deutlich wird, an das hintere Ende einer Teleskop-Leitung 60. Diese verläuft in etwa horizontal mit leichter Neigung von etwa 1° bis 5° weg von dem Übergang an die Flex-Leitung 52, so dass sie von alleine leerlaufen kann. Dies hat sich im Rahmen der Erfindung als wichtig für die Einhaltung von hygienischen Anforderungen herausgestellt. Die Flex-Leitung 60 führt vorne in einem rechten Winkel hin zu einem Ventilanschluss 71, in dem das genannte Ablauf-Ventil 66 angeordnet ist. Gleichzeitig ist der Ventilanschluss 71 die Verbindung zu dem Filter 40 samt Filtergehäuse 41 und aufschraubbarem Gehäusedeckel 42. Dieser Filter 40 kann fest an dem Funktionsmodul 30 angeordnet sein und mit diesem nach vorne gezogen werden aus dem Gehäuse 12 der Waschmaschine 11 heraus.

Die schematische Darstellung der Fig. 4 zeigt, wie Wasser aus der Trommelaufnahme 14 durch die Flex-Leitung 52 gut in die Teleskop-Leitung 60 fließen kann. Die Teleskop-Leitung 60 besteht aus einem Außenrohr 62 und einem darin gelagerten Innenrohr 64, ist hier also zweiteilig. Sie könnte jedoch auch problemlos noch mehr Teile aufweisen, beispielsweise insgesamt drei Teile oder vier Teile. So könnte sie eine Möglichkeit für eine noch größere Verlängerung beim Ausziehen bieten. Die Flex-Leitung 52 ist an das Innenrohr 64 verbunden, wie die Fig. 4 zeigt. Dieses kann eben gegenüber dem Außenrohr 62 teleskopartig verschoben werden. Natürlich sind Außenrohr 62 und Innenrohr 64 gegeneinander abgedichtet, beispielsweise mittels einer umlaufenden Gummidichtung.

Die Teleskop-Leitung 60 führt entweder einteilig oder mittels einer abgedichteten Verbindung an den genannten Ventilanschluss 71. Dieser kann entweder an dem Filtergehäuse 41 angeformt sein, vorteilhaft ist er als eine Art Klappe abnehmbar. Dies weist den Vorteil auf, dass dann, wie die späteren Figuren zeigen, ein Reinigen des Ablauf-Ventils 66 leichter möglich ist.

Die Fig. 5 zeigt dies in einem Schnitt in etwa von vorne, wobei zu erkennen ist, wie das hier geschlossen ausgebildete Ablauf-Ventil 66 eine schrägstehende Ventilklappe 67 aufweist. Die Ventilklappe 67 ist im oberen Bereich mit einer Klappenachse 68 beweglich gelagert, siehe hierzu auch die Fig. 7. In der in den Fig. 5 und 7 dargestellten Position liegt sie dichtend an einem gerade noch erkennbaren Ventilsitz 70 an. Sie kann in der Fig. 5 bei Heranströmen von Wasser aus dem Ablauf 51, der Flex-Leitung 52 und der Teleskop-Leitung 60 nach rechts und nach oben klappen und so das Wasser durchlassen. In der Gegenrichtung liegt sie als eine Art Rückschlagventil abgedichtet bzw. geschlossen vor. Somit ist hier das Ablauf-Ventil 66 als selbsttätiges Rückschlagventil ausgebildet. Alternativ könnte es auch mit einem elektrischen Antrieb ausgebildet sein, beispielsweise elektromotorisch oder elektromagnetisch. Für eine noch bessere Dichtwirkung kann an der Ventilklappe 67 und/oder an dem Ventilsitz 70 ein weicher Kunststoff bzw. Gummi als besonders gute Dichtung angespritzt sein. Dies ist einfach zu realisieren, beispielsweise als Mehr-Komponenten-Spritzvorgang, und stellt kein Problem dar.

Für den Filter 40 ist dargestellt, wie im Filtergehäuse 41 eine obere Filterfläche 44 und eine untere Filterfläche 45 vorgesehen sind. Abwasser strömt durch das Ablauf-Ventil 66 zuerst auf die obere Filterfläche 44, die deswegen vorteilhaft als Grob-Filter ausgebildet ist. Dann läuft das Wasser nach unten auf die untere Filterfläche 45, die vorteilhaft als Fein-Filter ausgebildet ist. Dann kann das auch fein und somit sehr gut gefilterte Wasser nach rechts und hinten aus dem Filtergehäuse 41 austreten, vorteilhaft kann es dann zu der Umwälzpumpe 33 strömen.

Die teilgeschnittene Schrägansicht der Fig. 6 zeigt ansatzweise, wie bei einer aufklappbaren Ausgestaltung des Ventilanschlusses 71 das Ablauf-Ventil 66 zugänglich gemacht werden kann. So kann es beispielsweise von groben Verunreinigungen, insbesondere Socken odgl. gereinigt werden.

Eine ähnliche Ansicht bietet die Fig. 7. Diese zeigt die Klappenachse 68 nochmals deutlicher, mittels derer die Ventilklappe 67 drehbar gelagert ist. Die Ventilklappe 67 liegt alleine aufgrund der Gewichtskraft bereits am Ventilsitz 70 an. Wird der Filter 40 rückgespült am vorbeschriebenen nach hinten weisenden Ende des Filtergehäuses 41, so strömt Wasser von innen gegen das Ablauf-Ventil 66 bzw. gegen die Ventilklappe 67, und diese schließt als klassische Funktion eines Rückschlagventils, siehe auch Fig. 4. Dadurch kann sichergestellt werden, dass beim Rückspülen des Filters 40 kein verschmutztes Wasser in die Teleskop-Leitung 60 oder sogar noch weiter in Richtung der Trommelaufnahme 14 gelangen kann. Des Weiteren kann so in dem Filter 40 ein gewisser Wasserdruck aufgebaut werden und ein Reinigen bzw. Rückspülen des Filters 40 bzw. der Filterflächen 44 und 45 besonders gut erfolgen.

Die Schnittdarstellung der Fig. 8 zeigt nochmals, wie eine Zugänglichkeit des Ablauf-Ventils 66 ausgestaltet sein kann. Alternativ zu einem Öffnen des Ventilanschlusses 71 kann das Ablauf-Ventil 66 nach Öffnen des Gehäusedeckels 42 und möglicherweise Entnehmen zumindest der oberen Filterfläche 44 von innen gereinigt werden.

## Patentansprüche

1. Wasserführendes Haushaltsgerät (11), mit:
- einem Wasserbehälter (14) mit einem Behandlungsraum (15) darin, wobei der Wasserbehälter (14) einen Ablauf (51) nach unten aufweist,
- einer Pumpe (33),
- einem Filter (40) zwischen dem Ablauf (51) und der Pumpe (33),
- einer Wasserführung mit Wasserleitungen (52, 54, 58), Ventilen (35, 66), der Pumpe (33) und dem Filter (40),
wobei
- an den Ablauf (51) eine flexible bzw. biegbare Flex-Leitung (52) anschließt, die in einem Winkel zwischen 15° und 0° zur Vertikalen von dem Ablauf (51) nach unten verläuft,
**dadurch gekennzeichnet, dass**:
- an die Flex-Leitung (52) eine längenveränderbare Teleskop-Leitung (60) anschließt, die zu dem Filter (40) führt, wobei die Teleskop-Leitung (60) in einem Winkel zwischen 0° und 20° zur Horizontalen verläuft,
- zwischen der Teleskop-Leitung (60) und dem Filter (40) ein Ablauf-Ventil (66) angeordnet ist,
- hinter dem Ablauf-Ventil (66) ist der Filter (40) angeordnet,
- die Teleskop-Leitung (60) aus mehreren Einzel-Leitungen (62, 64) bestehend ausgebildet ist,
- die Einzel-Leitungen (62, 64) für sich starr ausgebildet sind und unterschiedliche Durchmesser aufweisen, um ineinandergesteckt die Teleskop-Leitung (60) zu bilden für deren Längenveränderbarkeit.

2. Haushaltsgerät nach Anspruch 1, **dadurch gekennzeichnet, dass** das Ablauf-Ventil (66) zwischen der Teleskop-Leitung (60) und dem Filter (40) derart angeordnet ist, dass nach Lösen der Teleskop-Leitung (60) von dem Filter (40) das Ablauf-Ventil (66) von außen zugänglich ist, insbesondere zur Reinigung, Reparatur und/oder Austausch.

3. Haushaltsgerät nach Anspruch 2, **dadurch gekennzeichnet, dass** das Ablauf-Ventil (66) bzw. zumindest ein Ventilsitz (70) des Ablauf-Ventils (66) am Ende der Teleskop-Leitung (60) hin zu dem Filter (40) angeordnet ist.

4. Haushaltsgerät nach einem der vorhergehenden Ansprüche, **dadurch gekennzeichnet, dass** die Teleskop-Leitung (60), das Ablauf-Ventil (66), der Filter (40) und die Pumpe (33) in einem Funktionsmodul (30) angeordnet sind, das als eigenständig handhabbare bewegbare Baueinheit ausgebildet ist und im unteren Bereich des wasserführenden Haushaltsgeräts (11) unterhalb des Wasserbehälters (14) und des Behandlungsraums (15) angeordnet ist, wobei vorzugsweise die Flex-Leitung (52) mit einem Ende der Teleskop-Leitung (60) verbunden ist, wobei dieses Ende der Teleskop-Leitung (60) bei Bewegung des Funktionsmoduls (30) weitgehend unbewegt bleibt und sich die Länge der Teleskop-Leitung (60) verändert.

5. Haushaltsgerät nach Anspruch 4, **dadurch gekennzeichnet, dass** das Funktionsmodul (30) nach vorne aus dem Haushaltsgerät (11) heraus bewegbar ist, vorzugsweise horizontal bewegbar ist, insbesondere herausziehbar ist an einer Schienenführung, wobei das Funktionsmodul (30) mit der Schienenführung in dem Haushaltsgerät (11) gelagert ist, wobei vorzugsweise das Funktionsmodul (30) mindestens zu 50% seiner Länge in einer Zugrichtung herausziehbar ist.

6. Haushaltsgerät nach einem der vorhergehenden Ansprüche, **dadurch gekennzeichnet, dass** das Ablauf-Ventil (66) in einer eigenen Ventil-Baueinheit (71) vorgesehen ist, die selbstständig einbaubar und entfernbar zwischen der Teleskop-Leitung (60) und dem Filter (40) angeordnet ist, wobei vorzugsweise die Ventil-Baueinheit (71) nicht von außen sichtbar ist, wenn die Teleskop-Leitung (60) an den Filter (40) verbunden ist.

7. Haushaltsgerät nach einem der vorhergehenden Ansprüche, **dadurch gekennzeichnet, dass** das Ablauf-Ventil (66) als ein kraftbelastetes selbstschließendes Rückschlag-Ventil ausgebildet ist und einen Schließkörper (67) aufweist, der für eine Geschlossen-Position mittels einer Kraft gegen einen Ventilsitz (70) gedrückt ist in einer Richtung entgegen einem Wasserfluss aus dem Behandlungsraum (15) und aus der Teleskop-Leitung (60) in den Filter (40).

8. Haushaltsgerät nach Anspruch 7, **dadurch gekennzeichnet, dass** der Schließkörper (67) federkraftbelastet ist in der Geschlossen-Position, vorzugsweise durch eine federnd ausgebildete Lagereinrichtung für den Schließkörper (67).

9. Haushaltsgerät nach Anspruch 8, **dadurch gekennzeichnet, dass** das Rückschlag-Ventil (66) eine Ventilklappe (67) als Schließkörper aufweist, wobei vorzugsweise eine Drehachse bzw. Drehwelle (68) der Ventilklappe (67) oberhalb der Ventilklappe (67) angeordnet ist, wobei insbesondere die gesamte Ventilklappe (67) darunter angeordnet ist, wobei vorzugsweise die Ventilklappe (67) und/oder der Ventilsitz (70) in einer Ebene verlaufen, die in einem Winkel zwischen 10° und 45° zur Vertikalen verläuft.

10. Haushaltsgerät nach Anspruch 7, **dadurch gekennzeichnet, dass** in der Geschlossen-Position das Rückschlag-Ventil (66) mit dem Schließkörper (67) derart ausgebildet und gelagert ist, dass der Schließkörper (67) alleine aufgrund der Schwerkraft gegen den Ventilsitz (70) gedrückt ist zum Schließen des Rückschlag-Ventils (66).

11. Haushaltsgerät nach einem der Ansprüche 7 bis 10, **dadurch gekennzeichnet, dass** der Schließkörper bzw. die Ventilklappe (67) gerundet ausgebildet ist, vorzugsweise kreisrund.

12. Haushaltsgerät nach einem der Ansprüche 1 bis 6, **dadurch gekennzeichnet, dass** das Ablauf-Ventil ein angetriebenes Ventil mit einem Aktor ist, wobei vorzugsweise der Aktor als Elektromotor oder als Elektromagnet ausgebildet ist, wobei das Ablauf-Ventil eine von dem Aktor bewegbare Ventilklappe und einen Ventilsitz aufweist.

13. Haushaltsgerät nach einem der Ansprüche 7 bis 12, **dadurch gekennzeichnet, dass** die Ventilklappe (67) und/oder der Ventilsitz (70) elastisch ausgebildet sind, insbesondere durch Formgestaltung und/oder Materialwahl.

14. Haushaltsgerät nach einem der vorhergehenden Ansprüche, **dadurch gekennzeichnet, dass** die Flex-Leitung (52) als Leitung in Form eines Faltenbalgs ausgebildet ist.

15. Haushaltsgerät nach einem der vorhergehenden Ansprüche, **dadurch gekennzeichnet, dass** eine Dichtung zwischen zwei Einzel-Leitungen (62, 64) an einer äußeren Einzel-Leitung (62) angeordnet bzw. befestigt ist, die eine innere Einzel-Leitung (64) aufnimmt und gegenüber dieser mittels der Dichtung abgedichtet ist.

## Claims

1. Water-conducting household appliance (11), with:
- a water container (14) with a treatment chamber (15) therein, the water container (14) having a drain (51) at the bottom,
- a pump (33),
- a filter (40) between the drain (51) and the pump (33),
- a water supply with water pipes (52, 54, 58), valves (35, 66), the pump (33) and the filter (40),
whereby
- a flexible or bendable flexible line (52) connects to the drain (51) and runs downwards from the drain (51) at an angle between 15° and 0° to the vertical,
**characterized in that**
- a length-adjustable telescopic line (60) connects to the flexible line (52) and leads to the filter (40), the telescopic line (60) running at an angle of between 0° and 20° to the horizontal,
- a drain valve (66) is arranged between the telescopic line (60) and the filter (40),
- the filter (40) is arranged downstream of the drain valve (66),
- the telescopic line (60) is designed to comprise a plurality of individual lines (62, 64),
- the individual lines (62, 64) are designed to be rigid in themselves and have different diameters in order to form the telescopic line (60) when inserted into one another, for the purpose of changing its length.

2. Household appliance according to claim 1, **characterized in that** the drain valve (66) is arranged between the telescopic line (60) and the filter (40) in such a way that, after the telescopic line (60) has been released from the filter (40), the drain valve (66) is accessible from the outside, in particular for cleaning, repair and/or replacement.

3. Household appliance according to claim 2, **characterized in that** the drain valve (66) or at least one valve seat (70) of the drain valve (66) is arranged at the end of the telescopic line (60) towards the filter (40).

4. Household appliance according to one of the preceding claims, **characterized in that** the telescopic line (60), the drain valve (66), the filter (40) and the pump (33) are arranged in a function module (30) which is designed as a self-contained, movable unit and is arranged in the lower region of the water-conducting household appliance (11), below the water container (14) and the treatment chamber (15), wherein the flexible line (52) is preferably connected to one end of the telescopic line (60), wherein this end of the telescopic line (60) remains largely unmoved when the function module (30) is moved and the length of the telescopic line (60) changes.

5. Household appliance according to claim 4, **characterized in that** the function module (30) can be moved forwards out of the household appliance (11), can preferably be moved horizontally, in particular can be pulled out on a rail guide, the function module (30) being mounted with the rail guide in the household appliance (11), preferably at least 50% of the function module (30) can be pulled out in a pulling direction.

6. Household appliance according to one of the preceding claims, **characterized in that** the drain valve (66) is provided in a separate valve subassembly (71) which can be independently installed and removed and is arranged between the telescopic line (60) and the filter (40), wherein preferably the valve subassembly (71) is not visible from the outside when the telescopic line (60) is connected to the filter (40).

7. Household appliance according to one of the preceding claims, **characterized in that** the drain valve (66) is designed as a force-loaded, self-closing non-return valve and has a closing body (67) which, for a closed position, is pressed by means of a force against a valve seat (70) in a direction counter to a water flow out of the treatment chamber (15) and out of the telescopic line (60) into the filter (40).

8. Household appliance according to claim 7, **characterized in that** the closing body (67) is spring-loaded in the closed position, preferably by a resiliently designed bearing device for the closing body (67).

9. Household appliance according to claim 8, **characterized in that** the non-return valve (66) has a valve flap (67) as closing body, a pivot axis or rotating shaft (68) of the valve flap (67) is arranged above the valve flap (67), in particular the entire valve flap (67) being arranged thereunder, preferably the valve flap (67) and/or the valve seat (70) extending in a plane which extends at an angle between 10° and 45° to the vertical.

10. Household appliance according to claim 7, **characterized in that** in the closed position the non-return valve (66) is designed and mounted with the closing body (67) such that the closing body (67) is pressed against the valve seat (70) solely due to the force of gravity in order to close the non-return valve (66).

11. Household appliance according to one of the claims 7 to 10, **characterized in that** the closing body or the valve flap (67) is rounded, preferably circular.

12. Household appliance according to one of the claims 1 to 6, **characterized in that** the outlet valve is a driven valve with an actuator, preferably the actuator being designed as an electric motor or as an electromagnet, the outlet valve having a valve flap, which can be moved by the actuator, and a valve seat.

13. Household appliance according to one of the claims 7 to 12, **characterized in that** the valve flap (67) and/or the valve seat (70) are/is of elastic design, in particular by shaping and/or choice of material.

14. Household appliance according to one of the preceding claims, **characterized in that** the flexible line (52) is designed as a line in the form of a bellows.

15. Household appliance according to one of the preceding claims, **characterized in that** a seal between two individual lines (62, 64) is arranged or fastened on an outer individual line (62), receives an inner individual line (64) and is sealed with respect to the latter by means of the seal.

## Revendications

1. Appareil ménager à circulation d'eau (11), comprenant :
- un réservoir d'eau (14) avec une chambre de traitement (15) à l'intérieur, le réservoir d'eau (14) ayant une évacuation (51) vers le bas,
- une pompe (33),
- un filtre (40) entre l'évacuation (51) et la pompe (33),
- un système d'alimentation en eau avec des conduites d'eau (52, 54, 58), des vannes (35, 66), la pompe (33) et le filtre (40),
où
- une conduite flexible (52) est raccordée à l'évacuation (51), laquelle s'étend vers le bas à un angle compris entre 15° et 0° par rapport à la verticale de l'évacuation (51),
**caractérisé en ce que**
- une conduite télescopique (60) de longueur variable, qui mène au filtre (40), est raccordé au conduit flexible (52), la conduite télescopique (60) s'étendant selon un angle compris entre 0° et 20° par rapport à l'horizontale,
- une vanne de vidange (66) est disposée entre la conduite télescopique (60) et le filtre (40),
- le filtre (40) est disposé derrière la vanne de vidange (66),
- la conduite télescopique (60) est constituée de plusieurs conduites individuelles (62, 64),
- les conduites individuelles (62, 64) sont rigides et présentent des diamètres différents, de manière à former la conduite télescopique (60) lorsqu'elles sont emboîtées les unes dans les autres, ce qui permet de modifier la longueur de la conduite.

2. Appareil ménager selon la revendication 1, **caractérisé en ce que** la soupape d'évacuation (66) est disposée entre la conduite télescopique (60) et le filtre (40) de telle sorte qu'après avoir détaché la conduite télescopique (60) du filtre (40), la soupape d'évacuation (66) est accessible de l'extérieur, en particulier pour le nettoyage, la réparation et/ou le remplacement.

3. Appareil ménager selon la revendication 2, **caractérisé en ce que** la soupape de vidange (66) ou au moins un siège de soupape (70) de la soupape de vidange (66) est disposé à l'extrémité de la conduite télescopique (60) en direction du filtre (40).

4. Appareil ménager selon l'une des revendications précédentes, **caractérisé en ce que** la conduite télescopique (60), la soupape d'écoulement (66), le filtre (40) et la pompe (33) sont disposés dans un module fonctionnel (30) qui est conçu comme une unité mobile pouvant être manipulée de manière autonome et qui est disposé dans la partie inférieure de l'appareil ménager à circulation d'eau (11) transportant l'eau, sous le réservoir d'eau (14) et la chambre de traitement (15), le conduit flexible (52) étant de préférence relié à une extrémité de la conduite télescopique (60), cette extrémité de la conduite télescopique (60) restant largement immobile lors du déplacement du module fonctionnel (30) et la longueur de la conduite télescopique (60) variant.

5. Appareil ménager selon la revendication 4, **caractérisé en ce que** le module fonctionnel (30) peut être déplacé vers l'avant hors de l'appareil ménager à circulation d'eau (11), de préférence horizontalement, en particulier en le retirant d'un rail de guidage, le module fonctionnel (30) étant monté avec le rail de guidage dans l'appareil ménager à circulation d'eau (11), le module fonctionnel (30) pouvant de préférence être retiré dans une direction de traction sur au moins 50% de sa longueur.

6. Appareil ménager selon l'une des revendications précédentes, **caractérisé en ce que** la soupape d'écoulement (66) est prévue dans un ensemble de soupape (71) propre qui peut être montée et retirée de manière indépendante entre la conduite télescopique (60) et le filtre (40), l'ensemble de soupape (71) n'étant de préférence pas visible de l'extérieur lorsque la conduite télescopique (60) est raccordé au filtre (40).

7. Appareil ménager selon l'une des revendications précédentes, **caractérisé en ce que** la soupape d'évacuation (66) est conçue comme une soupape anti-retour à fermeture automatique sous contrainte et comporte un corps de fermeture (67) qui est pressé contre un siège de soupape (70) dans une direction opposée à un écoulement d'eau hors de la chambre de traitement (15) et hors de la conduite télescopique (60) dans le filtre (40) au moyen d'une force pour une position fermée.

8. Appareil ménager selon la revendication 7, **caractérisé en ce que** le corps de fermeture (67) est chargé par ressort en position fermée, de préférence par un dispositif de palier élastique pour le corps de fermeture (67).

9. Appareil ménager selon la revendication 8, **caractérisé en ce que** le clapet anti-retour (66) présente un clapet (67) comme organe de fermeture, un axe de rotation ou arbre rotatif (68) du clapet de soupape (67) est disposé au-dessus du clapet de soupape (67), l'ensemble du clapet de soupape (67) étant disposé en dessous, le clapet de soupape (67) et/ou le siège de soupape (70) s'étendant de préférence dans un plan formant un angle compris entre 10° et 45° par rapport à la verticale.

10. Appareil ménager selon la revendication 7, **caractérisé en ce que**, en position fermée, le clapet anti-retour (66) avec le corps de fermeture (67) est conçu et monté de telle sorte que le corps de fermeture (67) est pressé contre le siège de soupape (70) uniquement par la force de gravité pour fermer le clapet anti-retour (66).

11. Appareil ménager selon l'une des revendications 7 à 10, **caractérisé en ce que** le corps de fermeture ou le clapet de soupape (67) est de forme arrondie, de préférence circulaire.

12. Appareil ménager selon l'une des revendications 1 à 6, **caractérisé en ce que** la soupape d'évacuation est une soupape entraînée par un actionneur, l'actionneur étant de préférence un moteur électrique ou un électroaimant, la soupape d'évacuation comportant un clapet mobile actionné par l'actionneur et un siège de soupape.

13. Appareil ménager selon l'une des revendications 7 à 12, **caractérisé en ce que** le clapet de soupape (67) et/ou le siège de soupape (70) sont élastiques, en particulier par leur forme et/ou le matériau choisi.

14. Appareil ménager selon l'une des revendications précédentes, **caractérisé en ce que** le conduit flexible (52) est conçu sous la forme d'un soufflet.

15. Appareil ménager selon l'une des revendications précédentes, **caractérisé en ce qu'**un joint d'étanchéité est disposé ou fixé entre deux conduites individuelles (62, 64) sur une conduite individuelle extérieure (62), qui reçoit une conduite individuelle intérieure (64) et est rendue étanche par rapport à celle-ci au moyen du joint d'étanchéité.
